# FASCICULE DE BREVET EUROPEEN

(11) **EP 0 210 111 B1**
(45) Date de publication et mention de la délivrance du brevet: **12.07.1989**
(21) Numéro de dépôt: 86420140.5
(22) Date de dépôt: 27.05.1986
(51) Int. Cl.: C25C 3/10

(54) **Superstructure de cuve d'électrolyse avec portique intermédiaire, pour la production d'aluminium**
Überbau mit Zwischenportal für eine Elektrolysenwanne zur Herstellung von Aluminium
Superstructure with intermediate portal for an electrolysis vat used in the production of aluminium

(30) Priorité: 30.05.1985 FR 8508578
(43) Date de publication de la demande: 28.01.1987
(73) Titulaire: ALUMINIUM PECHINEY, 75008 Paris Cédex 08 (FR)
(72) Inventeur: Duval, Christian, F-73300 Saint-Jean-de-Maurienne (FR); Langon, Bernard, F-73300 Saint-Jean-de-Maurienne (FR); Leroy, Michel, F-73300 Saint-Jean-de-Maurienne (FR); Noizet, Alain, F-73300 Saint-Jean-de-Maurienne (FR)
(74) Mandataire: Pascaud, Claude

(56) Documents cités:
- DE-A- 2 263 348
- FR-A- 435 561
- FR-A- 1 440 005
- GB-A- 2 111 082

## Description

### 1. Domaine technique de l'invention

La présente invention concerne un dispositif du genre portique, destine à supporter en son milieu, ou en un ou plusieurs points intermédiaires, la superstructure d'une cuve d'électrolyse Hall-Héroult pour la production d'aluminium.

### 2. Etat de la technique actuelle

La superstructure d'une cuve d'électrolyse moderne est constituée par une ou plusieurs poutres horizontales, en acier appuyées sur des pieds à leurs extrémités et supportant d'une part les montées de courant anodique et le cadre anodique, formé par des barres d'aluminium a partir desquelles sont alimentées les anodes, et d'autre part les systèmes d'alimentation en alumine (réservoir d'alumine, brise-croûte, distributeur-doseur), les systèmes de commande de montée-descente des anodes, et très souvent, les canalisations de captage des effluents, gaz et poussières, émis par la cuve.

Les pieds prennent appui aux extrémités du caisson métallique qui constitue la cuve d'électrolyse proprement dite. Cette disposition a l'avantage de libérer l'espace sur les deux grands côtées des cuves, par lesquels on procède aux changements d'anodes, et de ne pas transmettre à la superstructure les dilatations thermiques transversales qui se manifestent dans la partie courante du caisson après la mise en régime de la cuve, lors du démarrage.

### 3. Problèmes posés par l'evolution de la technique

La tendance actuelle est à l'augmentation constante de la puissance unitaire des cuves, qui se traduit par un allongement du caisson dont la longueur peut se situer maintenant entre 15 et 20 mètres pour des cuves fonctionnant sous 250 KA et au-delà.

Dans ce cas, la construction de la superstructure pose un problème difficile: le processus de régulation des cuves exige en effet un positionnement extrêmement précis du plan anodique par rapport au plan cathiodique formé par la nappe d'aluminim liquide qui reste parfaitement horizontale (sauf faibles écarts locaux dos aux effets magnétiques).

Les anodes étant supportées par la superstructure, celle-ci doit posséder une rigidité suffisante pour:
- supporter son propre poids,
- supporter l'effort nécessaire pour rompre les croûtes d'électrolyte solidifié qui s'opposent aux déplacements verticaux des anodes, et qui sont particulièrement dures dans les cuves modernes utilisant des électrolytes teneur élevée en AIF₃,
- assurer la constance de la distance anode- cathode sur toute la longueur de la cuve (cette distance est de l'ordre de 40 mm).

Pour conférer la superstructure une rigidité satisfaisante selon les critères précédents, on est conduit augmenter la masse (épaisseur des poutres) et la hauteur. L'augmentation de hauteur se répercute sur celle du bâtiment, donc sur son coût. On est donc rapidement limité dans cette voie.

### 4. Objet de l'invention

L'invention a pour but de résoudre le problème de la rigidité de la superstructure des cuves modernes grande puissance, pour la production d'aluminium par le procédé Hall-Héroult, travaillant sous des intensités pouvant aller de plus de 200 000 jusqu'à 500 000 ampères et même au-delà, et ce sans gêner l'exploitation normale des cuves qui comporte, en particulier, les changements périodiques d'anodes usées.

Elle concerne une cuve pour la production d'aluminium selon le procédé Hall-Héroult par électrolyse d'alumine dans de la cryolithe fondue, la cuve étant constituée par un caisson métallique rigide, garni intérieurement de calorifuge et muni d'une cathode carbonée, de forme parallélépipédique allongée, dont les deux extrémités sont appelées têtes, et par une superstructure constituée par au moins une poutre rigide disposée selon la grande longueur du caisson, supportant notamment le cadre anodique alimenté en courant par des montées positives, et sur lequel sont fixées les anodes, cette poutre reposant, à ses extrémités, sur des appuis disposés aux deux têtes de la cuve, cette superstructure étant caractérisée en ce que chaque poutre rigide s'appuie sur au moins un portique intermédiaire. En outre, le ou les pieds d'appui de ce portique sont de préférence placé(s) au droit de conducteurs amenant le courant provenant de la cuve précédente, et les appuis comportent des moyens de se dilater indépendamment du caisson. La poutre peut être, dans sa longueur, constituée par un élément unique, ou par plusieurs éléments distincts.

### 5. Description des figures

La figure 1 rappelle la structure, en coupe transversale d'une cuve d'électrolyse moderne, type PECHINEY.

Les figures 2 à 5 se rapportent l'invention; pour respecter les proportions (largeur/longueur du caisson) on a tronqué une partie de la longueur des superstructures sur ces 2 figures. Par ailleurs, on n'a pas représenté les dispositifs de fixation des anodes, et les dispositifs de réglage en hauteur des ensembles anodiques, qui ne font pas partie de l'invention et sont bien connus de l'homme de l'art.

Sur la figure 1 on a souligné les organes essentiels de la cave d'électrolyse le caisson métallique (1), le garnissage interne (2), la cathode (3) et la barre cathodique (4), la nappe d'AI liquide (5), le bain de cryolithie fondue (6) recouvert d'une croûte solidifiée (7), les anodes (8) suspendues par les tiges (9) et fixées au cadre anodique (10) et la superstructure formée par les deux poutres rigides (11), qui supportent, notamment, le cadre anodique (10), l'ensemble des anodes (8), ainsi que le distributeur doseur d'alumine (12), dont le silo de stockage local (13) est souvent placé entre les deux poutres (11), de même que les canalisations de captage d'effluents non représentées.

Sur la figure 2 qui représente un exemple de superstructure selon l'invention, on a schématisé le contour du rebord supérieur (15) du caisson (1). Les poutres rigides (11) qui forment la superstructure sont séparées en deux parties (11A) et (11B) dont les extrémités extérieures s'appuient sur les pieds (16A) et (16B), disposés chaque tête de la cuve et les extrémités centrales s'appuient sur le portique (17).

Il ne serait toutefois pas contraire l'invention de constituer les poutres rigides ((11) en une seule longueur; indépendamment des questions de transport et de mise en place, le problème de leur dilatation linéaire devrait alors être pris en considération dans la conception de la superstructure.

Sur la figure 2 ce portique comporte lui-même 4 pieds (18) qui s'appuient sur le rebord supérieur (15) du caisson dans sa partie centrale. Ce système d'appui doit tenir compte de ce que le caisson se dilate en cours de service, en particulier dans le sens transversal, et il ne constitue donc pas véritablement, un point d'appui fixe. Il faut donc prévoir une liberté de mouvement de cet appui dans la direction de dilatation du caisson, c'est-à-dire dans la direction générale du courant parcourant la file de cuves disposées en travers par rapport à l'axe de la file, par exemple au moyen de roulements à rouleaux conve- nablèment protégés contre les poussières abrasives d'alumine et autres constituants de l'électrolyte. Pour améliorer cette protection, il est tout fait conforme aux principes généraux régissant l'invention de placer des appuis glissants ou roulants permettant une liberté de mouvement relatif de appui, par rapport au caisson au niveau du plat bord ou plusieurs centimètres ou décimètres au-dessus du niveau du plat bord (15). Il faut également tenir compte de l'encombrement dû à la présence des montées positives telles que (29) sur le côté de la cuve (arrivées de courant provenant de la cuve précédente dans la série et qui se raccordent au cadre anodique de la cuve; une seule de ces montées est représentée). Enfin, pour tenir compte de l'opération de changement d'anodes qui s'effectue également sur le côté (une seule de ce anodes est schématisée, mais il y en a au moins une vingtaine de chaque côté dans les cuves à grande puissance), on choisira de placer de préférence le ou les pieds d'appui de la superstructure dans le même gabarit d'encombrement que les montées de courant provenant de la cuve amont.

Lorsque la superstructure est divisée en deux parties (11 A) (11B) indépendantes, disposées de part et d'autre du portique intermédiaire, il n'y a plus de contraintes de flexion au niveau du portique; en outre, la fabrication, le transport et la mise en place des deux éléments sont simplifiés, grâce à la diminution de la longueur et du poids.

L'appui des extrémités des poutres (11A) et (11B) sur le portique intermédiaire (17) se fait de préférence par un moyen permettant d'absorber les légers mouvements relatifs des appuis des poutres sur le portique. Une solution simple consiste à laisser reposer librement les extrémités centrales des poutres (11A) et (11B) sur la partie supérieure (19) du portique (17).

Le cadre anodique (10) est, de préférence, constitué également en deux parties, de façon à répartir les dilatations de part et d'autre du centre de la superstructure. On dispose alors entre les deux parties dudit cadre un joint de dilatation assurant le contact électrique, par exemple une boucle en feuillards d'aluminium, ou tout autre moyen équivalent.

La solution du portique central (17) à quatre pieds offre l'avantage d'en faire un élément stable en lui-même, qui peut ainsi sevir de support et d'organe de raccordement pour une superstructure en deux tronçons indépendants, et même servir de support aux ensembles de motorisation des mouvements de montée-descente des anodes; la position centrale favorisant la répartilion des efforts sur les deux demi-cadres supportés par les deux demi-poutres.

L'appui des pieds (18) du portique peut s'effectuer, comme on l'a dit plus haut, sur le rebord supérieur (15) du caisson, mais aussi à l'extérieur, sur des éléments spécialisés, par exemple un massif ou des piliers en béton armé. Cette disposition - qui permet de s'affranchir des problèmes de dilatation transversale du caisson - oblige toutefois à augmenter l'espace entre les cuves, donc à allonger ou à élargir le bâtiment, ce qui se répercute sur le prix de revient.

Un autre mode de mise en oeuvre de l'invention (fig. 3) consiste à supporter chaque demi- tronçon des poutres (11A) (11B) par deux portiques indépendants (20) à deux pieds (23A) (23B), un pour les extrémités (24A) de (11A) et un pour les extrémités (24B) de (11 B). Dans ce cas, et pour assurer la stabilité, chaque portique (20A, 20B) doit être soudé respectivement aux poutres (11A) (11B), au niveau des appuis (21A, 21 B).

Dans les différents cas, on peut prévoir le passage du ou des cadres anodiques (10) par des ouvertures (22) ménagées dans la partie horizontale supérieure du portique intermédiaire. Ces ouvertures ne sont toutefois pas nécessaires si le portique (18) est placé au-dessous, ou au-dessus du cadre anodique (10).

Sur la figure 4, on a représenté une autre variante de mise en oeuvre de l'invention, dans laquelle le portique intermédiaire a une forme qui rappele celle d'un A majuscule (25), l'appui de la poutre (11) se faisant sur la barre horizontale (26) du A. Une réalisation particulièrement avantageuse consiste à utiliser, comme portique, deux éléments en A, entretoisés, de façon à former un portique rigide, les deux éléments étant écartés d'une distance telle que l'on peut loger, entre eux, une montée de courant (29) qui vient se raccorder sur le cadre (10). Dans certains cas, on pourra être amené à écarter légèrement les anodes telles que (8A) situées de part et d'autre d'un portique en à (25), de façon à faciliter les opérations d'échange des anodes usées.

Le positionnement du portique au niveau de l'une au moins des montées de courant (29) en provenance de la cuve précédente est, par ailleurs, entièrement compatible avec les structures de portiques à deux et quatre pieds des figures 2 et 3.

Enfin, la figure 5 représente une autre forme de mise en oeuvre de l'invention, particlièrement simplifiée, puisqu'elle se réduit à une poutre d'appui horizontale (27) reposant sur deux pieds (28) - (le second n'est pas visible sur la figure). La poutre d'appui horizontale (27) est figurée sous forme tubulaire, carrée, mais elle peut aussi être constituée par tout profilé classique, par exemple en 1, dont les dimensions relèvent des calculs bien connus de résitance des matériaux.

Dans le cas d'une telle réalisation, il est également péférable de disposer une des montées (29) au droit du support intermédiaire (27) (28), c'est-à-dire sensiblement dans le même plan vertical que ce support, les clinquants souples (30) qui assurent la liaison électrique entre la montée (29) et le cadre anodique (10) étant raccordés sur ce cadre (10) dans la zone hachurée (31), de façon à libérer le maximum d'espace pour les manoeuvres de changement d'anodes telles que (8) ou (8A) usées.

De façon plus précise (voir figure 4) on peut caractériser cette disposition en considérant que le plan transversal vertical P, (perpendiculaire au grand axe AA' de la cuve), et passant par l'axe X de la montée et le plan vertical P' passant par l'axe Y du portique intermédiaire correspondant doivent être sensiblement confondus, ou, tout au moins, situés à faible distance l'un de l'autre, et sensiblement parallèles entre eux de façon que l'ensemble pied montée positive ait un encombrement minimal.

Bien que l'invention ait été décrite dans le cas particulier où les poutres rigides (11) sont divisées en deux parties et s'appuient sur un portique central, il est évident, pour l'homme de l'art, qu'elle s'applique également au cas où, pour une cuve de plus grande dimension, les poutres rigides (11) sont divisées en plus de deux parties, par exemple trois parties, égales ou non, s'appuyant sur deux portiques intermédiaires à deux ou quatre pieds. Ces superstructures de cuves peuvent donc être constituées de façon modulaire, de telle sorte que leur longueur maximale n'est plus limitée par le poids des poutres et les difficultés de transport et de mise en place, qui s'ajoutaient aux problèmes de flexion.

Enfin, l'invention permet de tenir compte des effets de flèche de la poutre, dus à des dilatations thermiques différentielles. En effet, la poutre d'appui horizontale telle que (26) ou (27) du portique est soumise à des variations de température qui sont fonction de la couverture en alumine de la croûte. La température la plus élevée sera atteinte lors d'un changement d'anode à proximité de cette poutre, ce changement provoquant une rupture de la croûte d'électrolyte solidifiée, et un rayonnement direct de l'électrolyse, à 930 - 960° environ, sur la superstructure.

Le gradient thermique entre la partie supérieure et la partie inférieure de la poutre introduit une flèche. Si cette flèche est incompatible avec la régulation de la cuve, on est conduit à réduire ce gradient thermique. Un bon contrôle de la dilatation permet de simplifier les appuis du portique sur le caisson si les dilatations sont semblables.

Pour cela, on peut mettre en oeuvre l'une ou plusieurs des solutions suivantes, qui agissent sur les différents facteurs provoquant la flèche:
a) Matériau: il est possible d'utiliser pour constituer la poutre, des aciers au nickel qui présentent une dilatation inférieure de moitié à celle de l'acier ordinaire.
b) Evacuation des calories par circulation d'air: les calories peuvent être évacuées par une circulation d'air à l'intérieur et/ou autour de la poutre.
c) Evacuation des calories par Caloduc: des tubes fermés contenant un fluide à la limite de la température de vaporisation sont placés au contact de la partie inférieure de la poutre à une extrémité et à l'extérieur de la cuve à l'autre extrémité. La chaleur de la partie exposée de la poutre vaporise le liquide, ce gaz monte dans le tube et se condense dans la partie extérieure en libérant des calories.
d) Equilibrage des températures: un pont thermique peut être installé entre la partie inférieure de la poutre et sa partie supérieure. Il doit être constitué en matériau bon conducteur thermique tel que l'aluminium.
e) Ecran thermique: un écran réfléchissant et/ou isolant thermique, installé sous la poutre, la protège du rayonnement thermique occasionnel lors d'un changement d'anode.

L'invention, dans les différents modes de mise en oeuvre qui ont été décrits, lève un des plus sérieux obstacles à la réalisation de cuves à 500 000 ampères (et même au-delà), dont les avantages techniques et économiques sont très attractifs.

## Revendications

1. Cuve pour la production d'aluminium selon le procédé Hall-Héroult par électrolyse d'alumine dans de la cryolithe fondue, la cuve étant constituée par un caisson métallique rigide, calorifugé, de forme parallélépipédique allongée, dont les deux extrémités sont appelées têtes, et par une superstructure constituée par au moins une poutre rigide disposée selon la grande longueur du caisson, supportant notamment le cadre anodique et les montées de courant venant de la cuve précédente dans la série et les anodes, et reposant, à ses deux extrémités sur des appuis disposés aux deux têtes de la cuve, cette superstructure étant caractérisée en ce que chaque poutre rigide (11) s'appuie sur au moins un portique intermédiaire (17) muni de pieds.

2. Cuve, selon revendication 1, caractérisée en ce que le portique (17) comporte quatre pieds (18), de façon à constituer une structure auto- stable.

3. Cuve, selon revendication 1, caractérisée en ce que le portique (17) est constitué de deux demi-éléments (20A) (20B) munis chacun de deux pieds (23A) et (23B).

4. Cuve, selon revendication 1, caractérisée en ce que le portique est constitué par une simple poutre d'appui horizontale (27) s'appuyant sur deux pieds (28).

5. Cuve, selon revendication 1, caractérisée en ce que chaque poutre rigide (11) est divisée en au moins deux tronçons (11A) (11B), dont les extrémités centrales (24A, 24B) s'appuient sur le portique (17) ou (20A, 20B).

6. Cuve, selon revendications 3 et 5, caractérisée en ce que, les extrémités centrales (24A) (24B) des poutres rigides (11A) (11B) sont fixées, par exemple par soudure, sur les demi-éléments (20A) (20B) qui les supportent.

7. Cuves selon l'une quelconque des revendications 1 à 4, caractérisée en ce que les pieds (18) ou (23A) (23B) ou (28) du portique (17) prennent appui librement sur le rebord (15) du caisson.

8. Cuve selon l'une quelconque des revendications 1 à 4, caractérisée en ce que les pieds (18) ou (23A, 23B) ou (28) du portique (17) prennent appui sur le rebord (15) du caisson par un moyen autorisant un déplacement relatif, tel que des roulements à rouleaux.

9. Cuve, selon l'une quelconque des revendications 1 à 4, caractérisée en ce que le pieds (18) ou (23A, 23B) ou (28) du portique (17) prennent appui sur le rebord (15) du caisson par un moyen autorisant un déplacement relatif, les pieds côté amont ou aval sont articulés sur le plat bord, l'articulation étant disposée selon un axe parallèle au grand axe de la cuve, et en ce que les pieds opposés côté aval ou amont prennent appui directement sur le caisson.

10. Cuve, selon l'une quelconque des revendications 1 à 4, caractérisée en ce que le plan transversal, vertical P, perpendiculaire au grand axe AA' de la cuve, et passant par l'axe X de la montée (29) et le plan vertical P', passant par l'axe Y du portique intermédiaire (17) (25) sont sensiblement confondus.

11. Cuve, selon l'une quelconque des revendications 1 à 4, caractérisé en ce que la poutre horizontale d'appui (26) (27) du portique intermédiaire, comporte au moins un moyen de protection contre le rayonnement thermique du bain d'électrolyse.

12. Cuve selon revendication 11, caractérisée en ce que le moyen de protection contre le rayonnement du bain est constitué par un écran thermique disposé sous la poutre d'appui horizontale.

13. Cuve selon revendication 11, caractérisé en ce que le moyen de protection contre le rayonnement du bain est constitué par un moyen d'évacuation rapide des calories absorbées par la poutre d'appui horizontale, choisi parmi la mise en circulation d'air dans et/ou autour de ladite poutre, l'utilisation de caloducs, les ponts thermiques en métal bon conducteur (aluminium ou cuivre) entre la partie basse et la partie haute de ladite poutre.

## Patentansprüche

1. Wanne für die Aluminiumerzeugung nach dem Hall-Héroult-Verfahren durch Elektrolyse von Aluminiumoxid in geschmolzenem Kryolith, welche Wanne aus einem starren, wärmeisolierten metallischen Kasten von länglicher Parallelepipedform, dessen beiden Enden Köpfe genannt werden, und aus einem Überbau zusammengesetzt ist, der aus wenigstens einer längs der großen Länge des Kastens angeordneten starren Schiene besteht, insbesondere den Anodenrahmen und die von der vorhergehenden Wanne in der Gruppe kommenden Stromzuführungen und die Anoden trägt und an seinen beiden Enden auf an den beiden Köpfen der Wanne angeordneten Stützen ruht, welcher Überbau dadurch gekennzeichnet ist, daß jede starre Schiene (11) auf wenigstens einer mit Füßen versehenen Zwischenbrücke (17) abgestützt ist.

2. Wanne nach Anspruch 1,
dadurch gekennzeichnet,
daß die Brücke (17) vier Füße (18) derart aufweist, um einen selbststabilisierten Aufbau zu bilden.

3. Wanne nach Anspruch 1,
dadurch gekennzeichnet,
daß die Brücke (17) aus zwei Halbelementen (20A) (20B) gebildet ist, deren jedes mit zwei Füßen (23A) und (23B) versehen ist.

4. Wanne nach Anspruch 1,
dadurch gekennzeichnet,
daß die Brücke aus einer einfachen horizontalen Stützschiene (27) besteht, die sich auf zwei Füßen (28) abstützt.

5. Wanne nach Anspruch 1,
dadurch gekennzeichnet,
daß jede starre Schiene (11) in wenigstens zwei Abschnitte (11A) (11B) unterteilt ist, deren mittlere Enden (24A, 24B) auf der Brücke (17) oder (20A, 20B) abgestützt sind.

6. Wanne nach den Ansprüchen 3 und 5,
dadurch gekennzeichnet,
daß die mittleren Enden (24A) (24B) der starren Schienen (11A) (11B) beispielsweise durch Schweißen auf den Halbelementen (20A) (20B), die sie abstützen, befestigt sind.

7. Wannen nach irgendeinem der Ansprüche 1 bis 4,
dadurch gekennzeichnet,
daß die Füße (18) oder (23A) (23B) oder (28) der Brücke (17) auf dem Rand (15) des Kastens frei aufliegen.

8. Wanne nach irgendeinem der Ansprüche 1 bis 4,
dadurch gekennzeichnet,
daß die Füße (18) oder (23A, 23B) oder (28) der Brücke (17) auf dem Rand (15) des Kastens durch ein Mittel, das eine Relativbewegung ermöglicht, wie z. B. Rollwege mit Rollen, aufliegen.

9. Wanne nach irgendeinem der Ansprüche 1 bis 4,
dadurch gekennzeichnet,
daß die Füße (18) oder (23A, 23B) oder (28) der Brücke (17) auf dem Rand (15) des Kastens durch ein Mittel aufliegen, das eine Relativbewegung ermöglicht, die Füße an der Stromauf- oder Stromabseite auf dem flachen Rand angelenkt sind, wobei die Anlenkung längs einer zur großen Achse der Wanne parallelen Achse angeordnet ist, und daß die entgegengesetzten Füße an der Stromab- oder Stromaufseite direkt auf dem Kasten aufliegen.

10. Wanne nach irgendeinem der Ansprüche 1 bis 4,
dadurch gekennzeichnet,
daß die vertikale Querebene P, die zur großen Achse AA' der Wanne senkrecht ist und durch die Achse X der Zuführung (29) verläuft, und die vertikale Ebene P, die durch die Achse Y der Zwischenbrücke (17) (25) verläuft, im wesentlichen übereinstimmen.

11. Wanne nach irgendeinem der Ansprüche 1 bis 4,
dadurch gekennzeichnet,
daß die horizontale Stützschiene (26) (27) der Zwischenbrücke wenigstens ein Mittel zum Schutz gegen die Wärmestrahlung des Elektroysebades aufweist.

12. Wanne nach Anspruch 11,
dadurch gekennzeichnet,
daß das Mittel zum Schutz gegen die Strahlung des Bades aus einer unter der horizontalen Stützschiene angeordneten Wärmeabschirmung besteht.

13. Wanne nach Anspruch 11,
dadurch gekennzeichnet,
daß das Mittel zum Schutz gegen die Strahlung des Bades aus einem Mittel zur raschen Abführung der von der horizontalen Stützschiene absorbierten Wärmemengen besteht, das unter der Luftzirkulation in der und/oder um die Schiene, der Verwendung von Wärmeleitern, den Wärmebrücken aus gut leitendem Metall (Aluminium oder Kupfer) zwischen dem unteren Teil und dem oberen Teil der Schiene gewählt ist.

## Claims

1. A tank for the production of aluminium using the Hall-Heroult process by the electrolysis of alumina in molten cryolite, the tank being formed by a rigid metal heat-insulated casing of elongate parallelepipedic shape, the ends of which are referred to as heads, and a superstructure formed by at least one rigid beam disposed along the long length of the casing, supporting in particular the anodic frame structure and the current input members coming from the preceding tank in the series and the anodes and resting at its two ends on supports disposed at the two heads of the tank, said superstructure being characterised in that each rigid beam (11) is supported on at least one intermediate gantry (17) provided with legs.

2. A tank according to claim 1 characterised in that the gantry (17) comprises four legs (18) so as to provide a structure which is stable in itself.

3. A tank according to claim 1 characterised in that the gantry (17) is formed by two half-elements (20A, 20B) each provided with two legs (23A and 23B).

4. A tank according to claim 1 characterised in that the gantry is formed by a single horizontal support beam (27) which is supported on two legs (28).

5. A tank according to claim 1 characterised in that each rigid beam (11) is divided into at least two portions (11A, 118), the central ends (24A, 24B) of which are supported on the gantry (17) or (20A, 20B).

6. A tank according to claim 3 and claim 5 characterised in that the central ends (24A, 24B) of the rigid hearts (11A, 11 B) are fixed for example by welding to the half-elements (20A, 20B) which support them.

7. A tank according to any one of claim 1 to 4 characterised in that the legs (18) or (23A, 23B) or (28) of the gantry (17) are supported freely on the rim (15) of the casing.

8. A tank according to any one of claims 1 to 4 characterised in that the legs (18) or (23A, 23B) or (28) of the gantry (17) are supported on the rim (15) of the casing by a means permitting relative displacement such as roller hearing assemblies.

9. A tank according to any one of claims 1 to 4 characterised in that the legs (18) or (23A, 23B) or (28) of the gantry (17) are supported on the rim (15) of the casing by a means petting relative displacement, the legs at the upstream or downstream side being pivotally mounted on the casing edge, the pivot mounting being disposed along an axis which is parallel to the major axis of the tank, and that the opposite legs on the downstream or upstream side are supported directly on the casing.

10. A tank according to any one of claims 1 to 4 characterised in that the vertical transverse plane P which is perpendicular to the major axis AA' of the tank and which passes through the axis Y of the input member (29) and the vertical plane P' which passes through the axis Y of the intermediate gantry (17, 25) are substantially coincident.

11. A tank according to any one of claims 1 to 4 characterised in that the horizontal support beam (26, 27) of the intermediate gantry comprises at least one means for affording protection from thermal radiation from the electrolysis bath.

12. A tank according to claim 11 characterised in that the means for affording protection from radiation from the bath is foreed by a thermal screen disposed beneath the horizontal support beam.

13. A tank according to claim 11 characterised in that the means for affording protection from radiation from the bath is formed by a means for rapid remowal of the heat absorbed by the horizontal support beam, said means being selected from circulation of air in and/or round said beam, the use of caloducs, and thermal bridges of a metal which is a good conductor (aluminium or copper) between the lower part and the upper part of said beam.
